# EUROPÄISCHE PATENTSCHRIFT

(11) **EP 0 788 086 B1**
(45) Veröffentlichungstag und Bekanntmachung des Hinweises auf die Patenterteilung: **27.10.1999**
(21) Anmeldenummer: 97100368.6
(22) Anmeldetag: 10.01.1997
(51) Int. Cl.: G09F 11/29, G09F 11/02

(54) **Wechsel-Verkehrszeichen für den Strassenverkehr**
Changeable sign for traffic purpose
Enseigne changeable pour trafic routier

(30) Priorität: 31.01.1996 DE 29601638 U
(43) Veröffentlichungstag der Anmeldung: 06.08.1997
(73) Patentinhaber: SIEMENS AKTIENGESELLSCHAFT, 80333 München (DE)
(72) Erfinder: Wenter, Peter, 81375 München (DE); Schmidt, Martin, 86938 Schondorf (DE)

(56) Entgegenhaltungen:
- EP-A- 0 267 453
- GB-A- 1 374 657
- GB-A- 2 063 543

## Beschreibung

Die Erfindung bezieht sich auf ein Wechsel-Verkehrszeichen für den Straßenverkehr.

Wechsel-Verkehrszeichen sind seit langem bekannt. Es gibt hierfür unterschiedliche technische Ausführungsformen. Bei einem Wechsel-Verkehrszeichen in Bandtechnik sind auf ein Rollband verschiedene Zeichen aufgedruckt. Ein Motorantrieb bringt das Bild in die entsprechende Position. Da das Rollband aufgewickelt wird, können nur flexible Materialien als Band verwendet werden. Der Einsatz retroreflektierender Folien ist mit einem bekannten Rollband nicht möglich. Das hat zur Folge, daß die Verkehrszeichen Nachts extra beleuchtet werden müssen, was einerseits die Verkehrssicherheit erhöht, aber zusätzlich Stromkosten verursacht.
Bei Wechsel-Verkehrszeichen in Prismatechnik werden auf die jeweiligen Seiten mehrerer, mechanisch miteinander gekoppelter Dreikantprismen die darzustellenden Zeichen aufgebracht. Als Oberflächenmaterial werden bedruckte, auch retroreflektierende Folien verwendet. Durch Drehen der Prismen kann das Wechsel-Verkehrszeichen geschaltet werden. Da diese Wechsel-Verkehrszeichen retroreflektierend ausgeführt werden können, muß daher Nachts keine zusätzliche Beleuchtung vorgesehen werden. Durch die Verwendung von sog. Dreikantprismen sind jedoch nur maximal drei Bilder darstellbar.

Bei Wechsel-Verkehrszeichen in Glasfasertechnik wird das Licht, im allgemeinen von Halogenlampen, in Bündeln von Lichtleitfasern (Glas- oder Kunststoff-Fasern) eingespeist. In der Form des darzustellenden Verkehrszeichens werden die Faserenden in die Front des Zeichengebers gesteckt. Eine Piktogramm kann sich aus mehreren Faserbündeln zusammensetzen. Linsen an den Faserenden bündeln das austretende Licht. Mit Filtern können unterschiedliche Farben realisiert werden. Mit einem derartigen Wechsel-Verkehrszeichen können mehrere Piktogramme auf einer Front plaziert werden. Dabei können auch Teile einzelner Piktogramme für andere Bilder verwendet werden. Durch das Ein- bzw. Ausschalten der Beleuchtung einzelner Faserbündel werden die gewünschten Bilder aktiviert. Diese bekannten Wechselverkehrszeichen sind aktive Bilder, wobei die Bilder invers zu den üblichen Darstellungen gemäß der Straßenverkehrsordnung dargestellt werden müssen. Die Glasfasertechnik ist bislang die einzige aktive Anzeigetechnik, die in der Straßenverkehrsordnung zugelassen ist. Mit der bekannten Glasfasertechnik lassen sich Wechsel-Verkehrszeichen mit einem hohen Bildervorrat realisieren. Dabei ist jedoch von großem Nachteil, daß permanent ein hoher Stromverbrauch erforderlich ist.

Es ist daher Aufgabe der Erfindung, die oben genannten Nachteile zu vermeiden und ein mechanisches Wechsel-Verkehrszeichen zu schaffen, welches einerseits einen großen Zeichenvorrat aufweist und andererseits einen sehr niedrigen Energieverbrauch aufweisen soll.

Diese Aufgabe wird erfindungsgemäß mit den Merkmalen des Anspruchs 1 gelöst.

Das neu gestaltete Wechsel-Verkehrszeichen weist für die Darstellung eines bestimmten Verkehrszeichens zwei hintereinander angeordnete Bildebenen auf, welche zusammen das gewünschte Verkehrszeichen ergeben. Dabei ist in einer Ebene ein Grundbild eines Verkehrszeichens und in der anderen Ebene ein dazugehöriges Zeichen dargestellt, wobei die in jeder Ebene verschiedenen Bilder bzw. Zeichen mechanisch verstellbar sind, so daß beide Bildebenen variabel sind. Das hat de Vorteil, daß beim Übereinanderlegen beider Bildebenen aufgrund der verschiedenen Kombinationsmöglichkeiten eine Vielzahl von vollständigen Verkehrszeichen dargestellt werden können.

Weitere Ausgestaltungsmöglichkeiten und Vorteile ergeben sich aus den Unteransprüchen.

Im folgenden wird anhand der Zeichnung die Erfindung erläutert. Dabei zeigen
Figuren 1 und 2 ein erfindungsgemäßes Wechsel-Verkehrszeichen mit Bildern auf Dreiecksprismen und auf einer Klarsichtfolie,
Figur 3 ein ergänzendes Wechsel-Verkehrszeichen und
Figur 4 den Ablauf eines Umschaltvorgangs und
Figuren 5 und 6 Anordnung von mehreren Wechsel-Verkehrszeichen über einer mehrspurigen Straße.

Figur 1 zeigt ein Wechsel-Verkehrszeichen WVZ A, welches als Zeichen 274-60 die zulässige Höchstgeschwindigkeit von 100 km/h zeigt. Auf der hinteren Bildebene wird auf weißem Grund ein roter Kranz dargestellt. Die Ausführung erfolgt hier mit retroreflektierenden Folien RF. Diese sind in diesem Beispiel auf Dreikantprismen DP aufgebracht. Die vordere Bildebene zeigt die Zahl 100 in schwarz auf einer Klarsichtfolie KF aufgedruckt. Beim Übereinanderlegen beider Ebenen erscheint das vollständige Zeichen 274-60. Mit den Dreikantprismen DP der hinteren Bildebene sind drei Darstellungsseiten möglich. Diese sind unterhalb des Wechsel-Verkehrszeichens WVZ Ader Figur 1 auf der linken Seite gezeigt. Wie bereits erwähnt, zeigt die Seite 1 der Dreikantprismen DP eine hochreflektierende weiße Folie RF mit einem roten Kranz. Die zweite Seite 2 der Dreikantprismen DP zeigt lediglich eine durchgehend weiße hochreflektierende Folie, während die dritte Seite 3 zur Darstellung eines neutralen Zeichens beispielsweise bei Störung oder für den Zeichenwechsel schwarz ist. Auf der rechten Seite der Figur 1 unterhalb des Wechsel-Verkehrszeichens WVZ A sind die Bilder auf der Klarsichtfolie KF für die vordere Bildebene gezeigt, die eine Reihe von Zahlen z.B. 40, 60, 80. 100, 120 für die Darstellung einer Geschwindigkeitsbegrenzung im Zusammenhang mit der Dreikantprismenseite 1 darstellen. Darunter sind Piktogramme ebenfalls in schwarz, die die Geschwindigkeitsbegrenzung, das Überholverbot generell oder das Überholverbot für Laster aufheben. Weitere Bilder auf der Klarsichtfolie KF können Pfeildarstellungen sein, wie sie in der Figur 1 ebenfalls dargestellt sind. Die oben erwähnten beiden Bildebenen sind variabel. Durch eine Änderung der hinteren Bildebene können verschiedene retroreflektierende Grundbilder gezeigt werden. Durch das Verschieben, d.h. durch Auf- oder Abrollen (Antrieb), der bedruckten transparenten Folie KF der vorderen Bildebene werden unterschiedliche, in der Regel schwarze Bildteile darübergelegt, wie bereits erwähnt.

Prinzipiell kann das Ändern beider Bildebenen in verschiedenen Techniken, z.B. mit Rollbändern oder Lamellensystemen erfolgen. Da retroreflektierende Folien RF wenig flexible sind, wurden für die hintere Ebene Dreikantprismen DP gewählt.

Um Mißverständnisse bei den Verkehrsteilnehmern zu vermeiden, ist es zweckmäßig, das Umschalten zwischen zwei Bildern über einen Zwischenschritt vorzunehmen. Dazu ist es sinnvoll, die eine Seite des Prismenwenders (z.B. Seite 3) in der hinteren Ebene schwarz auszuführen. Dies wird später noch anhand der Figur 4 erläutert.

In der Figur 2 ist ein Wechsel-Verkehrszeichen WVZ B dargestellt, das ganz ähnlich aufgebaut ist wie das Wechsel-Verkehrszeichen WVZ A der Figur 1. Es sind hier in der hinteren Ebene die Dreikantprismen DP folgendermaßen ausgebildet. Die Seite 1 weist den hochreflektierenden weißen Grund RF mit einem roten Kranz auf, so daß hierzu auf der vorderen Bildebene, auf der Klarsichtfolie KF beispielsweise die Verkehrssymbole Überholverbot für Laster oder beispielsweise Überholverbot generell dargestellt werden kann, wobei der Aufdruck auf der Klarsichtfolie KF in rot und schwarz erfolgt. Die zweite Seite 2 der Dreikantprismen DP weist an diesem Beispiel auf der hochreflektierenden Grundfolie RF ein rotes Dreieck auf, so daß beispielsweise dazu in reinem Schwarzdruck auf der Klarsichtfolie KF der vorderen Bildebene Gefahrenhinweise, wie Schneefall, Vorsicht Arbeiten, Schleudergefahr, usw. dargestellt werden können. Die dritte Seite 3 der Dreikantprismen DP weist hier ebenfalls eine schwarze Fläche auf.

In der Figur 3 ist ein ergänzendes Wechsel-Verkehrszeichen WVZ C dargestellt, das beispielsweise unterhalb der Wechsel-Verkehrszeichen WVZ A oder WVZ B angeordnet sein kann. Dieses Wechsel-Verkehrszeichen WVZ C weist in diesem Fall ein Dreikantprisma DP auf, welches lediglich eine hochreflektierende weiße Seite und eine schwarze Seite hat. Die Klarsichtfolie KF der vorderen Ebene ist mit einer Reihe von alphanumerischen Zeichen schwarz aufgedruckt versehen, wie es in der Figur 3 auch gezeigt ist. Das können Hinweise sein, wie Stau, Nebel, Nässe, Entfernungsangaben oder Streckenangaben mit links und rechts angeordneten Pfeilen. Diese Klarsichtfolie kann auch eine schwarze Fläche aufweisen, um das Verkehrszeichen nicht nur über die Prismen sondern auch über die Folie neutral zu schalten.

Figur 4 zeigt den Ablauf eines Umschaltvorgangs bei einem Wechsel-Verkehrszeichen. Es soll hier beispielsweise die Höchstgeschwindigkeit 80 auf 100 umgeschaltet werden. In der Phase 1 ist das Wechsel-Verkehrszeichen gezeigt mit der Geschwindigkeitsangabe von 80 km/h. Die hintere Bildebene zeigt den weißen Grund mit dem roten Kranz. Die vordere Bildebene die 80 in schwarz auf der transparenten Folie. In der Phase 2 wird mit Hilfe der schwarzen Dreikantprismen der hinteren Bildebene das Wechsel-Verkehrszeichens neutral geschaltet, so daß es nur schwarz ist. Dann wird in der dritten Phase in der vorderen Bildebene das Wechsel-Verkehrszeichen von 80 auf 100 geändert. Anschließend wird in der vierten Phase in der hinteren Bildebene wieder das weiße Feld mit dem roten Kranz dargestellt, so daß die 100 sichtbar wird.

Die Position des Prismenwenders und des Bandes (Klarsichtfolie KF) lassen sich exakt bestimmen. Damit ist eine signaltechnische Überwachung des Zeichens möglich und auch sichergestellt. Wird ein Signalisierungsfehler erkann, so wird die schwarze Seite des Prismenwenders und/oder das schwarze Feld auf dem Band aktiviert und damit das Wechsel-Verkehrszeichen signaltechnisch auf neutral geschaltet. Auf diese Weise steht eine doppelte Sicherheit zur Verfügung.

In den Figuren 5 und 6 sind Wechsel-Verkehrszeichen WVZ A, WVZ B und WVZ A mit jeweiligem Zusatzwechsel-Verkehrszeichen C über einer mehrspurigen Straße gezeigt. Figur 5 zeigt dabei eine Montage am Straßenrand, Figur 6 eine Montage auf einer Signalbrücke.

Die Wechsel-Verkehrszeichen mit der hochreflektierenden Folie haben den Vorteil, daß sie keine Zusatzbeleuchtung brauchen und daher sehr energiesparend betrieben werden können, weil nur für den Umstellvorgang Strom erforderlich ist. Es ist möglich, zusätzlich am Zeichengeber (Wechsel-Verkehrszeichen) energiesparende Blinker anzuordnen, die die Auffälligkeit des Zeichens bei besonders wichtigen Bildern erhöhen. In besonders kritischen Fällen kann es von Vorteil sein, die Zeichen aus einer größeren Entfernung mit einem gebündelten Lichtstrahl Nachts anzustrahlen. Diese dermaßen ausgestalteten Wechselverkehrszeichen haben den Vorteil, daß mit ihnen eine großer Zeichenvorrat dargestellt werden kann und daß sie signaltechnisch überwachbar sind.

Was hier in der Zeichnung nicht dargestellt ist, ist eine Möglichkeit, anstatt der transparenten bedruckten Folie eine großflächige LCD-Anzeige in der vorderen Bildebene zu verwenden. Damit läßt sich der mechanische Aufwand im Wechsel-Verkehrszeichen stark reduzieren. Es ist jedoch eine Rückmeldung der dargestellten Zeichen nicht ohne weiteres möglich, um wirklich signaltechnisch sicher arbeiten zu können.

## Patentansprüche

1. Wechsel-Verkehrszeichen für den Straßenverkehr,
**dadurch gekennzeichnet**, daß ein darzustellendes Verkehrszeichen in zwei hintereinander angeordnete Bildebenen geteilt ist, wobei eine Ebene ein Grundbild eines Verkehrszeichens und die andere Ebene ein dazugehöriges Zeichen aufweisen, und daß in jeder Ebene verschiedene Bilder bzw. Zeichen darstellbar sind, wobei in beiden Bildebenen verschiedene Zeichen mechanisch wechselbar sind.

2. Wechsel-Verkehrszeichen nach Anspruch 1,
**dadurch gekennzeichnet**, daß die hintere Bildebene von retroreflektierenden Folien mit aufgebrachten Grundbildern gebildet ist und daß die vordere Bildebene von einer transparenten Folie mit aufgebrachten, nicht transparenten Zeichen gebildet ist.

3. Wechsel-Verkehrszeichen nach Anspruch 1 oder 2,
**dadurch gekennzeichnet**, daß beide verstellbaren Bildebenen von steuerbaren Rollbändern oder Lamellensystemen gebildet sind.

4. Wechsel'-Verkehrs zeichen nach Anspruch 1 oder 2,
**dadurch gekennzeichnet**, daß die hintere Bildebene von verstellbaren Dreikantprismen und die vordere Bildebene von einem transparenten Folienband gebildet sind.

5. Wechsel-Verkehrszeichen nach einem der vorhergehenden Ansprüche,
**dadurch gekennzeichnet**, daß die vordere Bildebene anstelle von einer transparenten Folie von einer großflächigen LCD-Anzeige gebildet ist.

6. Wechsel-Verkehrszeichen nach einem der vorhergehenden Ansprüche,
**dadurch gekennzeichnet**, daß zwischen dem Wechsel eines Verkehrszeichens ein neutrales Verkehrszeichen erzeugbar ist, wobei eine durchgehend schwarzes Bild darstellbar ist.

7. Wechsel-Verkehrszeichen nach Anspruch 6,
**dadurch gekennzeichnet**, daß die hintere Bildebene von einem schwarzen Grundbild gebildet ist, wenn in der vorderen Bildebene schwarze Zeichen dargestellt sind.

8. Wechsel-Verkehrszeichen nach Anspruch 6,
**dadurch gekennzeichnet**, daß in der vorderen Bildebene das neutrale Verkehrszeichen darstellbar ist.

9. Wechsel-Verkehrszeichen nach einem der vorhergehenden Ansprüche,
**dadurch gekennzeichnet**, daß die Position der hinteren und der vorderen Bildebenen signaltechnisch überwachbar sind, wobei bei einem Signalisierungsfehler das neutrale Verkehrszeichen einstellbar ist.

10. Wechsel-Verkehrszeichen nach einem der vorhergehenden Ansprüche,
**dadurch gekennzeichnet**, daß das Wechsel-Verkehrszeichen zusätzlich mit einem zugeordneten zweiten Wechselverkehrszeichen kombiniert ist, wobei ergänzende Verkehrshinweise anzeigbar sind.

## Claims

1. Changeable traffic sign for road traffic, characterized in that a traffic sign to be presented is divided into two image planes arranged one behind the other, one plane having a basic image of a traffic sign and the other plane having an associated sign, and in that various images or signs can be presented in each plane, various signs being mechanically changeable in both image planes.

2. Changeable traffic sign according to Claim 1, characterized in that the rear image plane is formed by retroreflective foils with applied basic images and in that the front image plane is formed by a transparent film with applied, non-transparent signs.

3. Changeable traffic sign according to Claim 1 or 2, characterized in that both adjustable image planes are formed by controllable rolling bands or systems of slats.

4. Changeable traffic sign according to Claim 1 or 2, characterized in that the rear image plane is formed by adjustable triangular prisms and the front image plane is formed by a transparent film band.

5. Changeable traffic sign according to one of the preceding claims, characterized in that the front image plane is formed by a large-area LCD display instead of by a transparent film.

6. Changeable traffic sign according to one of the preceding claims, characterized in that during the change of a traffic sign a neutral traffic sign can be produced, it being possible to present a continuous black image.

7. Changeable traffic sign according to Claim 6, characterized in that the rear image plane is formed by a black basic image if black signs are presented in the front image plane.

8. Changeable traffic sign according to Claim 6, characterized in that the neutral traffic sign can be presented in the front image plane.

9. Changeable traffic sign according to one of the preceding claims, characterized in that the position of the rear image plane and the front image plane can be monitored by signalling technology, it being possible in the event of a signalling error to set the neutral traffic sign.

10. Changeable traffic sign according to one of the preceding claims, characterized in that the changeable traffic sign is additionally combined with an assigned second changeable traffic sign, it being possible for supplementary traffic information to be displayed.

## Revendications

1. Enseigne changeable pour trafic routier, caractérisée en ce qu'une enseigne à représenter est divisée en deux plans d'image disposés l'un derrière l'autre, un plan présentant une image de fond d'une enseigne pour trafic routier et l'autre plan un signe en faisant partie, et en ce que dans chaque plan différent(e)s images resp. signes peuvent être représenté(e)s, différents signes pouvant être changés mécaniquement dans les deux plans d'image.

2. Enseigne changeable pour trafic routier selon la revendication 1, caractérisée en ce que le plan d'image arrière est formé par des feuilles rétroréflectrices avec des images de fond introduites et en ce que le plan d'image avant est formé d'une feuille transparente avec des signes non transparents introduits.

3. Enseigne changeable pour trafic routier selon la revendication 1 ou 2, caractérisée en ce que les deux plans d'image réglables sont formés de bandes roulantes maniables ou de systèmes à lamelles.

4. Enseigne changeable pour trafic routier selon la revendication 1 ou 2, caractérisée en ce que le plan d'image arrière est formé de prismes triangulaires réglables et le plan d'image avant d'un ruban de film transparent.

5. Enseigne changeable pour trafic routier selon l'une des revendications précédentes, caractérisée en ce que le plan d'image avant est formé d'un écran à cristaux liquides à grande surface à la place d'une feuille transparente.

6. Enseigne changeable pour trafic routier selon l'une des revendications précédentes, caractérisée en ce qu'une enseigne neutre pour trafic routier peut être générée pendant l'échange d'une enseigne pour trafic routier, une image noire en continu pouvant être représentée.

7. Enseigne changeable pour trafic routier selon la revendication 6, caractérisée en ce que le plan d'image arrière est formé par une image de fond noire, lorsque des signes noirs sont représentés dans le plan d'image avant.

8. Enseigne changeable pour trafic routier selon la revendication 6, caractérisée en ce que dans le plan d'image avant, l'enseigne neutre pour trafic routier peut être représentée.

9. Enseigne changeable selon l'une des revendications précédentes, caractérisée en ce que la position du plan d'image arrière et du plan d'image avant peuvent être contrôlées en termes de technique de signalisation, l'enseigne neutre pour trafic routier pouvant être réglée lors d'une erreur de signalisation.

10. Enseigne changeable pour trafic routier selon l'une des revendications précédentes, caractérisée en ce que l'enseigne changeable pour trafic routier est combinée en complément à une deuxième enseigne changeable pour trafic routier associée, des informations de circulation complémentaires pouvant être indiquées.
